# EUROPÄISCHE PATENTSCHRIFT

(11) **EP 0 248 782 B1**
(45) Veröffentlichungstag und Bekanntmachung des Hinweises auf die Patenterteilung: **08.08.1990**
(21) Anmeldenummer: 87890080.2
(22) Anmeldetag: 23.04.1987
(51) Int. Cl.: B61B 7/04, B61B 12/10

(54) **Mehrfachförderseil-Umlaufbahn**
Aerial ropeway having multiple bearing and traction cables
Chemin de fer aérien à câbles porteurs-tracteurs multiples

(30) Priorität: 03.06.1986 AT 1489/86
(43) Veröffentlichungstag der Anmeldung: 09.12.1987
(73) Patentinhaber: KONRAD DOPPELMAYR & SOHN MASCHINENFABRIK GESELLSCHAFT M.B.H. & CO. KG., A-6961 Wolfurt (AT)
(72) Erfinder: Meindl, Bernd, A-6971 Hard (AT)
(74) Vertreter: Atzwanger, Richard, Dipl.-Ing. Patentanwalt

(56) Entgegenhaltungen:
- EP-A- 0 093 680
- DE-C- 390 852
- FR-A- 2 338 829

## Beschreibung

Die Erfindung betrifft eine Mehrfachförderseil-Umlaufbahn, insbesondere Doppelförderseil-Umlaufbahn mit in jeder der Stationen angeordneten Seilumlenkscheiben für die Trume des Förderseiles und mit an das Förderseil anund abkuppelbaren Fahrbetriebsmitteln, wie Sessel oder Kabinen, wobei die Trume des Förderseiles in den zwischen den Kuppelstellen befindlichen Bereichen der Förderstrecke zueinander parallel und nebeneinander geführt sind, wogegen sie sich in den Bereichen der Umlenkscheiben, in welchen sie den Umlenkscheiben über Ablenkrollen zugeführt bzw. von diesen abgeführt werden, überkreuzen.

Bei bekannten Umlaufbahnen mit einem einzigen Förderseil ist dieses als endlos zusammengespleißte Förderseilschleife ausgebildet, welche sowohl in der Talstation als auch in der Bergstation über jeweils eine Seilscheibe geführt ist. An diese Förderseilschleife sind die Fahrbetriebsmittel, wie Sesseln oder Gondeln, ankuppelbar oder fix angeklemmt. Bei bekannten derartigen Anlagen weisen die Fahrbetriebsmittel einen Fassungsraum für vier bis acht Personen in sitzender Lage oder bis zu zehn Personen in stehender Lage auf. Die Belastbarkeit der einzelnen Fahrbetriebsmittel ist dabei durch den Durchmesser des Förderseiles bzw. durch die durch den Durchmesser des Förderseiles bestimmte maximale Querbelastbarkeit desselben begrenzt. Da aufgrund diesbezüglicher Vorschriften der Durchmesser des Förderseiles nicht beliebig vergrößert werden kann und dieser derzeit in der Größenordnung von 50 mm bis 60 mm liegt, ist hierdurch der Querbelastbarkeit des Förderseiles und damit auch dem Fassungsraum der Fahrbetriebsmittel eine obere Grenze gesetzt.

Um die Leistungsfähigkeit von derartigen Seilbahnanlagen ungeachtet der bestehenden Beschränkungen vergrößen zu können, ist es bekannt, wie dies z.B. aus der EP-A-93 680 hervorgeht, zwei parallel zueinander verlaufende, jeweils endlos gespleißte Förderseilschleifen vorzusehen, an welche die einzelnen Fahrbetriebsmittel gemeinsam ankuppelbar sind. Hierdurch wird unter Beachtung der maximalen Querbelastbarkeit der beiden Förderseilschleifen angenähert eine Verdoppelung in der Kapazität derartiger Seilbahnanlagen erzielt.

Bei diesen bekannten Anlagen werden die beiden Seilschleifen getrennt voneinander angetrieben. Da jedoch die Fahrbetriebsmittel an beide Förderseilschleifen gemeinsam angeklemmt sind, ist es zur Vermeidung von Belastungen dieser Klemmeinrichtungen zwingend erforderlich, die beiden Seilschleifen miteinander im Gleichlauf zu bewegen. Zur Erzielung dieses Gleichlaufes ist eine diesbezügliche Überwachung und Regelung erforderlich, wobei die Regelung mechanisch oder elektrisch erfolgt. Weiters müssen die beiden Antriebssysteme im Bremsfall miteinander kuppelbar sein und muß der Gleichlauf beider Seilschleifen auch bei Notantrieb gewährleistet sein. Um der Forderung auf Gleichlauf der beiden Seilschleifen in sämtlichen Betriebsfällen entsprechen zu können, ist somit ein hoher technischer Aufwand erforderlich.

Aus der FR-A-2 338 829 ist es weiters bekannt, zwei voneinander getrennte Förderseile vorzusehen, welche in den beiden Stationen über Seilumlenkscheiben geführt sind, welche mit jeweils zwei Seilrillen ausgebildet sind. Ungeachtet dessen jedoch, daß die beiden Förderseile mit einem gemeinsamen Antrieb ausgebildet sind, ist es erforderlich, Überwachungs- und Steuereinrichtungen vorzusehen, durch welche der Gleichlauf der beiden Förderseile in jeglichen Betriebsfällen gewährleistet ist.

Der gegenständlichen Erfindung liegt demnach die Aufgabe zugrunde, eine Mehrfachförderseil-Umlaufbahn zu schaffen, durch welche der angestrebte Gleichlauf von mehreren Seilschleifen in sehr einfacher Weise, d.h. mit sehr geringem technischen Aufwand, gewährleistet ist. Dies wird erfindungsgemäß dadurch erzielt, daß die Seiltrume durch ein einziges, in sich geschlossenes Förderseil gebildet sind und daß die Umlenkscheiben zur gemeinsamen Drehung miteinander unmittelbar gekuppelt sind oder in an sich bekannter Weise jeweils als eine einzige Seischeibe mit mindestens zwei Seilrillen ausgebildet sind.

Da somit nur ein einziges in sich geschlossenes Förderseil vorgesehen ist und die Antriebsseilscheiben miteinander auf gemeinsame Verdrehung gekuppelt sind oder durch eine einzige Seilscheibe mit mehreren Seilrillen ersetzt sind, wird der erforderliche Gleichlauf der einzelnen Abschnitte des Förderseiles in allen Betriebsfällen gewährleistet, ohne daß es hierfür aufwendiger Regelungs- und Steuerungseinrichtungen bedarf.

Da vorzugsweise das Förderseil in den Bereichen der Kuppelstellen zumindest annähernd horizontal geführt ist, können hierfür bekannte, einfache Konstruktionen verwendet werden. Nach weiteren bevorzugten Merkmalen sind einander zugeordnete Ablenkrollen in Bewegungsrichtung der Förderseiles gegeneinander versetzt und sind zwischen den Seilscheiben und den Ablenkrollen in an sich bekannter Weise weitere Ablenkrollen, deren Achsen mit den Achsen der erstgenannten Ablenkrollen einen rechten Winkel einschließen, vorgesehen.

Der Gegenstand der Erfindung ist nachstehend anhand von in der Zeichnung dargestellten Ausführungsbeispielen näher erläutert. Es zeigen:
Fig. 1 die Talstation und die Bergstation einer erfindungsgemäßen Seilbahnanlage, in Seitenansicht und in schematischer Darstellung,
Fig. 2 die Führung des Förderseiles, in Draufsicht und gleichfalls in schematischer Darstellung,
Fig. 3 eine gegenüber den Fig. 1 und 2 etwas geänderte Seilführung in axonometrischer Darstellung, die
Fig. 4a und 4b die Talstation in gegenüber der Fig. 1 geringfügig veränderter Ausbildung, in Seitenansicht und in Draufsicht, sowie die
Fig. 5a und 5b die Bergstation in gegenüber Fig. 1 geringfügig veränderter Ausbildung, in Seitenansicht und in Draufsicht.

Eine erfindungsgemäße Seilbahnanlage weist eine Talstation 1, in der die Spannung des Förderseiles 4 bewirkt wird, und eine Bergstation 2, in welcher sich der Antrieb für das Förderseil 4 befindet, auf. Im Bereich der Talstation 1 wird das Förderseil 4 über einen Satz von Ablenkrollen 5 aus einer angenähert horizontalen Lage in eine schräge Lage umgelenkt. Im Bereich der Bergstation 2 wird das Förderseil 4 über einen Satz von Stützrollen 6 aus einer schrägen Lage wiederum in eine angenähert horizontale Lage umgelenkt. In der Talstation 1 können in einem Bereich 10 an das angenähert horizontal verlaufende Förderseil 4 Fahrbetriebsmittel, wie Kabinen 8 oder Sessel, angekuppelt werden, welche in der Bergststion 2 in einem Bereich 20 vom Förderseil 4 abgekuppelt werden. Das Förderseil 4 wird mit einer vorgegebenen Geschwindigkeit ständig in Umlauf bewegt. Sobald die Fahrbstriebsmittel 8 vom Förderseil 4 abgekuppelt wurden, können diese von Passagieren betreten oder verlassen werden. Hierauf werden sie wiederum an das Förderseil4angekuppelt und mit diesem bewegt.

Insoweit als vorstehend die erfindungsgemäße Seilbahnanlage beschrieben ist und deren Funktion erläutert ist, entspricht diese dem bekannten Stand der Technik.

Wie weiters in den Fig. 1 und 2 der Zeichnung dargestellt ist, ist bei einer erfindungsgemäßen Seilbahnanlage das Förderseil 4 als Doppelförderseil mit jeweils zwei angenähert parallel zueinander geführten Seilabschnitten 4a, 4c bzw. 4b, 4d ausgebildet, das in sich geschlossen ist. Zur Seilführung im Bereich der Talstation 1 sind zwei Paare von um horizontale Achsen gelagerten Ablenkrollen 11 a, 11 und 12a, 12b vorgesehen. Die in der Talstation 1 vorgesehenen Umlenkscheiben 13 und 14 befinden sich in einer Schräglage gegenüber der Horizontalen. Da die Paare der Ablenkrollen 11a, 11b und 12a, 12b in Bewegungsrichtung A des Förderseiles 4 gegeneinander versetzt angeordnet sind, wird durch die Ablenkrolle 11a der über diese laufende Seilabschnitt 4b der unteren Seilscheibe 13 zugeführt, wobei er in der Folge zur Ablenkrolle 11 b gelangt. Hingegen wird der über die Ablenkrolle 12a laufende Seilabschnitt 4d der oberen Umlenkscheibe 14 zugeführt, wobei er in der Folge zur Ablenkrolle 12b gelangt. Um weiters die Seilabschnitte auch in horizontaler Richtung voneinander zu distanzieren, sind im Bereich der Talstation 1 Ablenkrollen 16 und 17 vorgesehen, die um angenähert vertikal gerichtete Achsen gelagert sind. Um die erforderliche Spannung des Förderseiles 4 bewirken zu können, sind die Seilscheiben 13 und 14von einem Spannwagen 18 getragen, der in Richtung des Pfeiles 8 beweglich geführt ist.

Eine analoge Ausbildung der Ablenkrollen und der Seilscheiben ist auch im Bereich der Bergstation 2 vorgesehen. In dieser sind die Seilabschnitte über zwei Paare von Ablenkrollen 21a, 21b und 22a, 22b, die um angenähert horizontal gerichtete Achsen verdrehbar sind und die gleichfalls in Bewegungsrichtung des Förderseiles 4 gegeneinander versetzt sind, geführt. Weiters sind die Seilabschnitte über zwei Ablenkrollen 26 und 27, die um vertikale Achsen gelagert sind, gelegt, von welchen sie zu gegenüber der Horizontalen schräg gestellten Antriebsscheiben 23 und 24 geführt sind. Die Verdrehung derAntriebsscheiben 23 und 24 erfolgt über diesen zugeordnete Motoren 28 und 29, wobei die Drehverbindung zwischen den Motoren 28, 29 und den Antriebsscheiben 23, 24 mittels zwischengeschalteter Getriebe und Kupplungen 30, 31 bewirkt wird. Die Antriebsscheiben 23 und 24 sind miteinander auf gemeinsame Drehung gekuppelt.

Anstelle von jeweils zwei Seilscheiben kann auch eine einzige Seilscheibe mit zwei Rillen vorgesehen sein. Die Seilabschnitte 4a, 4b und 4c, 4d sind durch ein einziges, in sich geschlossenes Förderseil 4, das um die Seilscheiben 13,14,23,24 herumgeführt ist, gebildet.

Nachstehend ist die Führung des Förderseiles 4 näher erläutert:

Im Bereich zwischen den Ablenkrollen 5 und den Stützrollen 6 befinden sich die vier Seilabschnitte 4a bis 4d parallel nebeneinander jeweils auf gleicher Höhe. In Richtung des Pfeiles A der Fig. 2 gesehen, wird in der Bergstation 2 der äußere Seilabschnitt 4a über die Ablenkrolle 22a und über die Ablenkrolle 26 der oberen Antriebsscheibe 24 zugeführt, von welcher er zur Ablenkrolle 22b gelangt. Dieser Seilabschnitt 4b wird in der Talstation 1 über die Umlenkrolle 11 der unteren Umlenkscheibe 13 zugeführt. Der die untere Umlenkscheibe 13 verlassende Seilabschnitt 4c wird über die Ablenkrolle 11 b geführt.

Im Bereich der Bergstation 2 wird der Seilabschnitt 4c über die Ablenkrolle 21a der unteren Antriebsscheibe 23 zugeführt, von welcher er über die Ablenkrolle 27 zur Ablenkrolle 21 b gelangt. Dieser Seitabschnitt 4d wird in derTalstation 1 von der Ablenkrolle 12a und über die Ablenkrolle 17 der oberen Umlenkscheibe 14 zugeführt und gelangt über die Ablenkrolle 16 zur Ablenkrolle 12b, wodurch das Förderseil 4 in sich geschlossen ist.

Da somit nur ein einziges, in sich geschlossenen Förderseil 4 vorgesehen ist und die Antriebsscheiben miteinander auf gemeinsame Drehung gekuppelt sind, ist der erforderliche Gleichlauf der Seilabschnitte in denjenigen Bereichen, in welchen an diese Fahrbetriebsmittel 8 angekuppelt sind, gewährleistet.

Die Ankupplung bzw. Abkupplung der Fahrbetriebsmittel 8 erfolgt in der Talstation 1 im Bereich 10 und in der Bergstation im Bereich 20, in welchen Bereichen 10, 20 die Seilabschnitte 4a, 4b, 4c, 4d angenähert horizontal geführt sind. In den außerhalb liegenden Bereichen, in welchen das Förderseil 4 über Umlenkrollen und über die Seilscheiben 13, 14 bzw. 23, 24 geführt wird, befinden sich die Seilabschnitte zwar ebenfalls im Gleichlauf, jedoch sind sie nicht zueinander parallel geführt. Dies ist deshalb möglich, da in diesen Bereichen die Fahrbetriebsmittel 8 abgekuppelt sind.

In Fig. 3 der Zeichnung ist die Seilführung einer gegenüber der Ausführungsform nach den Fig. 1 und 2 etwas geänderten Ausführungsform axonometrisch dargestellt. Dabei sind noch zusätzliche Paare von Ablenkrollen 11c, 11d und 12c, 12d bzw. 21c, 21d und 22c, 22d vorgesehen, durch welche die Seilabschnitte den Umlenkscheiben 13,14 bzw. den Antriebsscheiben 23, 24 zugeführt werden. Dabei sind die Ablenkrollen 11a, 12a und 11b, 12b bzw. 21a, 21b und 22a, 22b koaxial angeordnet.

In den Fig. 4a, 4b ist eine Talstation dargestellt, in welcher sich die Umlenkscheiben 13, 14 in einer horizontalen Lage befinden. Dabei ist der Spannwagen 18 durch eine Feder 19 belastet. Im talseitigen Kupplungsbereich 10 ist ein Gestell 9 mit Führungsschienen vorgesehen, längs welcher die vom Förderseil 4 abgekuppelten Fahrbetriebsmittel 8 bewegt werden, wobei sie bestiegen oder verlassen werden können. In den Fig. 5a, 5b ist eine Bergstation dargestellt, in welcher sich die Antriebsscheiben 23, 24 gleichfalls in einer horizontalen Lage befinden.

Ergänzend wird darauf verwiesen, daß in analoger Weise auch eine Vervielfachung der Förderkapazität einer derartigen Seilbahnanlage erzielt werden kann, indem anstelle von jeweils zwei parallelen Seilabschnitten eine vergrößerte Anzahl derselben vorgesehen ist, die sämtliche ein einziges, in sich geschlossenes Fördseil bilden, wobei die Antriebsscheiben miteinander auf gemeinsame Verdrehung gekuppelt sind.

## Patentansprüche

1. Mehrfachförderseil-Umlaufbahn, insbesondere Doppelförderseil-Umlaufbahn, mit in jeder der Stationen angeordneten Seilumlenkscheiben (13, 14; 23, 24) für die Trume (4a, 4b, 4c, 4d) des Förderseiles (4) und mit an das Förderseil (4) anund abkuppelbaren Fahrbetriebsmitteln, wie Sessel oder Kabinen (8), wobei die Trume (4a, 4b, 4c, 4d) des Förderseiles (4) in den zwischen den Kuppelstellen (10, 20) befindlichen Bereichen der Förderstrecke zueinander parallel und nebeneinander geführt sind, wogegen sie sich in den Bereichen der Umlenkscheiben (13, 14; 23, 24), in welchen sie den Umlenkscheiben (13, 14; 23, 24) über Ablenkrollen (11, 12; 21, 22) zugeführt bzw. von diesen abgeführt werden, überkreuzen, dadurch gekennzeichnet, daß die Seiltrume (4a, 4b, 4c, 4d) durch ein einziges, in sich geschlossenes Förderseil (4) gebildet sind und daß die Umlenkscheiben (13, 14; 23, 24) zur gemeinsamen Drehung miteinander unmittelbar gekuppelt sind oder in an sich bekannter Weise jeweils als eine einzige Seilscheibe mit mindestens zwei Seilrillen ausgebildet sind.

2. Umlaufbahn nach Anspruch 1, dadurch gekennzeichnet, daß das Förderseil (4) in den Bereichen der Kuppelstellen (10, 20) zumindest annähernd horizontal geführt ist.

3. Umlaufbahn nach einem der Ansprüche 1 oder 2, dadurch gekennzeichnet, daß einander zugeordnete Ablenkrollen (11, 12; 21, 22) in Bewegungsrichtung des Förderseiles (4) gegeneinander versetzt sind.

4. Umlaufbahn nach Anspruch 3, dadurch gekennzeichnet, daß zwischen den Umlenkscheiben (13, 14; 23, 24) und den Ablenkrollen (11, 12; 21, 22) in an sich bekannter Weise weitere Ablenkrollen (16, 17; 26, 27), deren Achsen mit den Achsen der erstgenannten Ablenkrollen (11, 12; 21; 22) einen rechten Winkel einschließen, vorgesehen sind.

## Revendications

1. Chemin de fer aérien à câbles porteurs- tracteurs multiples, notamment chemin de fer aérien à deux câbles porteurs, comprenant dans chaque station des poulies de renvoi (13, 14; 23, 24) pour les tronçons du câble porteur (4) et des moyens de transport, tels que des sièges ou des cabines (8), accouplables au câble porteur (4) et découplables de celui-ci, de façon que les tronçons (4a, 4b, 4c, 4d) du câble porteur (4), dans les zones du trajet de portage comprises entre les points de couplage (10,20), soient guidés en étant parallèles entre eux et disposés côte à côte alors qu'ils se croisent dans les zones des poulies de renvoi (13, 14; 23, 24) où ils sont amenés depuis les poulies de renvoi (13, 14; 23, 24) sur les poulies de déviation (11, 12; 21, 22) ou bien où ils s'éloignent de celles-ci, caractérisé en ce que les tronçons de câble (4a, 4b, 4c, 4d) font partie d'un câble porteur unique (4) fermé sur lui-même, et en ce que les poulies de renvoi (13, 14; 23, 24) sont couplées ensemble directement pour une rotation commune ou bien, d'une façon connue en soi, constituent une poulie unique qui présente au moins deux gorges.

2. Chemin de fer aérien selon la revendication 1, caractérisé en ce que le câble porteur (4) est guidé au moins à peu près horizontalement dans les zones des points de couplage (10, 20).

3. Chemin de fer aérien selon l'une des revendications 1 ou 2, caractérisé en ce que des poulies de déviation (11, 12; 21, 22) associées les unes aux autres sont décalées les unes par rapport aux autres dans le sens du déplacement du câble porteur (4).

4. Chemin de fer aérien selon la revendication 3, caractérisé en ce qu'il est prévu de manière connue en soi, entre les poulies de renvoi (13,14; 23, 24) et les poulies de déviation (11, 12; 21, 22), d'autres poulies de déviation (16, 17, 26, 27) dont les axes forment un angle droit avec les axes des poulies de déviation (11, 12; 21, 22) citées en premier.

## Claims

1. A multiple hauling cable continuous cableway, especially a double hauling cable continuous cableway, comprising cable deflecting disks (13, 14; 23, 24) arranged at each of the stations for the strands (4a, 4b, 4c, 4d) of the hauling cable (4) and comprising transporting means, such as seats or cars (8) which can be coupled to or uncoupled from the hauling cable (4), the strands (4a, 4b, 4c, 4d) of the hauling cable (4) being guided next to each other and parallel to each other in the areas of the haul path located between the coupling points (10, 20), whereas they cross each other in the areas containing the deflecting disks (13, 14; 23, 24), in which areas they are guided towards or away from the deflecting disks (13, 14; 23, 24) by means of guide pulleys (11, 12; 21, 22), characterized in that the cable strands (4a, 4b, 4c, 4d) are formed of a single endless hauling cable (4) and in that the deflecting disks (13, 14; 23, 24) are coupled directly together for conjoint rotation or are each constructed in a manner known per se as a single cable disk with at least two cable channels.

2. A continuous cableway according to claim 1, characterized in that the hauling cable (4) is guided at least approximately horizontally in the regions of the coupling points (10, 20).

3. A continuous cableway according to either one of claims 1 or 2, characterized in that guide pulleys (11,12; 21, 22) associated with each other are staggered with respect to each other in the direction of movement of the hauling cable (4).

4. A continuous cableway according to claim 3, characterized in that between the deflecting disks (13, 14; 23, 24) and the guide pulleys (11, 12; 21, 22) additional guide pulleys (16, 17; 26, 27) are provided in a manner known per se, the axes of which form right angles with the axes of the first guide pulleys (11, 12; 21, 22).
